# DEMANDE DE BREVET EUROPEEN

(11) **EP 4 174 275 A1**
(43) Date de publication de la demande: **03.05.2023**
(21) Numéro de dépôt: 21205211.2
(22) Date de dépôt: 28.10.2021
(51) Int. Cl.: E06B 9/06

(54) **SYSTÈME D'INDEXATION SYNCHRONISÉ POUR STORES À LAMELLES EMPILABLES**

(71) Demandeur: Lamelcolor SA, 1470 Estavyer-le-Lac (CH)
(72) Inventeur: Bourqui, Fabrice, 1474 Châbles (CH)
(74) Mandataire: P&TS SA (AG, Ltd.)

(57) **Abrégé**

La présente invention se réfère à un volet roulant (1) comprenant un bac de réception (20) adapté à accueillir les lames du volet roulant (1), et comportant un élément d'aiguillage (60) fixé à chacune des extrémités du volet roulant de sorte à pouvoir pivoter. Le volet roulant comporte en outre une pièce mobile en rotation (50) solidaire de chaque extrémité de l'axe d'enroulement et coopérant avec l'élément d'aiguillage (60) de sorte à le faire pivoter alternativement d'une première position à une seconde position en fonction des positions angulaires de la pièce mobile (50). La pièce mobile (50) et l'élément d'aiguillage (60) constituent un système d'indexation de la position des lames dans le bac de réception en fonction de la position angulaire de l'axe d'enroulement.

## Description

### Domaine technique

La présente invention concerne les stores à lamelles empilables et en particulier un système d'indexation et d'aiguillage des lamelles.

### Etat de la technique

Les stores occultant les ouvertures des bâtiments sont traditionnellement composés de lames articulées les unes aux autres et enroulées autour d'un axe d'enroulement. Ils sont souvent dénommés volets roulants. Parmi les différents types de volets roulants, une solution consiste à empiler les lames du volet deux à deux dans un bac de réception, au lieu de les enrouler intégralement autour de l'axe d'enroulement. Cette disposition évite de devoir prévoir un grand diamètre disponible pour l'enroulement des lames et est donc plus compacte. Un enjeu important de ces arrangements est de pouvoir disposer les lames correctement dans le bac de réception.

Le document CH606751 décrit un système comprenant des moyens d'indexation des lames à l'aide d'une bascule déviée par les lames du volet et reliée à un ressort de rappel. Les lames sont conçues de sorte à agir sur la bascule à leur passage. Une lame sur deux comporte un dispositif permettant d'actionner la bascule et d'orienter les lames dans le bac.

De manière similaire, le document EP3176356 décrit un système comprenant une came actionnée par le passage des lames et permettant de les guider deux à deux dans le bac de réception.

Ces dispositifs présentent l'inconvénient d'être spécifiques d'un certain type de lames. En particulier, une lame sur deux est dotée d'un dispositif interagissant avec une clavette ou une came pour la faire basculer. Les lames et le dispositif d'aiguillage doivent donc être assortis. Il en résulte que chaque type de volet roulant fonctionne avec un type de lame spécifique. Le remplacement des lames usagées peut alors se révéler difficile, voire impossible dans le cas où les lames correspondantes ne sont plus disponibles. Le prix des lames peut en outre représenter un surcoût dans l'entretien de tels volets.

Un autre inconvénient de tels arrangements est que l'aiguillage est effectué par les lames elles-mêmes. Avec l'usage, elles peuvent prendre du jeu dans les guides, se décaler, prendre du biais, et interagir avec les cames de manière moins fiable. Il en résulte des erreurs d'aiguillage ou des blocages.

Un autre inconvénient des dispositifs précités est la nécessité d'inclure des pièces intermédiaires, notamment pour le rappel des cames ou clavettes permettant l'aiguillage. De telles pièces incluent des ressorts ou des leviers, ou d'autres éléments mécaniques qui représentent autant de sources d'usure et de défaillances.

Il apparaît donc nécessaire de remédier à ces lacunes.

### Bref résumé de l'invention

Un but de la présente invention est de proposer un volet roulant exempt des lacunes exposées ci-dessus. En particulier, il s'agit de proposer un volet roulant dont les lames sont standard et peuvent s'adapter indifféremment à la plupart des autres volets roulants.

Un autre but de l'invention est de proposer un système d'aiguillage pour un volet roulant qui ne soit pas dépendant du passage des lames, autrement dit, non activé par les lames elles-mêmes.

Un autre but de la présente invention est de proposer un système d'aiguillage pour un volet roulant exempt de pièces de rappel, tels que des ressorts.

Selon l'invention, ces buts sont atteints notamment au moyen du volet roulant et du système d'aiguillage et d'indexage objets des revendications indépendantes et détaillés dans les revendications qui en dépendent.

En particulier, le volet roulant objet de la présente description comprend un axe d'enroulement dont chacune des extrémités est maintenue par un dispositif de maintien permettant sa rotation. Le volet comporte un bac de réception adapté à accueillir à plat les lames lors de l'ouverture du volet. Le volet comporte également un élément d'aiguillage à chacune de ses extrémités, fixé de manière à pouvoir pivoter. Il comporte en outre une pièce mobile en rotation à chaque extrémité de l'axe d'enroulement et solidaire de l'axe d'enroulement. La pièce mobile présente une géométrie faisant office de came. Elle coopère avec l'élément d'aiguillage de sorte à le faire pivoter alternativement d'une première position à une seconde position en fonction de ses positions angulaires, et des positions angulaires de l'axe d'enroulement.

Les pièces mobiles comprennent notamment une gorge continue et globalement circulaire, comprenant une première portion en arc de cercle ayant un premier diamètre et une seconde portion en arc de cercle ayant un second diamètre différent du premier.

L' élément d'aiguillage comprenant une aiguille en position terminale adaptée à l'aiguillage des lames du volet. Il comporte en outre un ergot coopérant avec la gorge de la pièce mobile. L'élément d'aiguillage comporte également un point de fixation sur lequel il peut pivoter entre une première position et une seconde position correspondant chacune à l'un des diamètres de la gorge de la pièce mobile. L'aiguille se prolonge de part et d'autre de l'élément d'aiguillage, formant deux chants opposés adaptés à guider l'extrémité des lames.

La gorge des pièces mobiles comprenant des décrochements assurant la continuité entre les portions en arc de cercle et permettant le passage de l'élément d'aiguillage de l'une à l'autre de ses première et seconde positions. Elle comporte en l'occurrence deux décrochements approximativement diamétralement opposés par rapport à l'axe de rotation de la pièce mobile.

Les pièces mobiles en rotation sont dimensionnées de sorte que la longueur des portions en arc de cercle correspond chacune à la largeur de deux lames contigües. Elles comprennent un évidement central cerné d'une portion circulaire comportant un ou plusieurs éléments de connexion avec l'embout de l'axe d'enroulement de sorte à être entrainée par l'axe d'enroulement. La géométrie de l'extrémité de l'axe d'enroulement est complémentaire de celle des éléments de connexion. Les éléments de connexion sont de préférence disposés de manière non symétrique de sorte à n'autoriser qu'une seule position relative de l'axe d'enroulement et de la pièce mobile.

Les dispositifs de maintien, disposés aux extrémités de l'axe d'enroulement, comprennent chacun un canal frontal permettant de guider les lames autour de l'axe d'enroulement vers une position d'aiguillage, où le canal frontal se divise en deux canaux d'aiguillage alternativement obturés par l'élément d'aiguillage. Les lames sont connectées les unes aux autres par leurs bords longitudinaux. Elles sont de préférence toutes identiques et dépourvues de dispositifs d'aiguillage.

Les dispositifs de maintien peuvent se connecter avec des montants latéraux. Le bac de réception peut être fixé entre deux montants latéraux opposés.

Les montants latéraux peuvent comporter des moyens de guidage des lames disposés dans la continuité des canaux d'aiguillage. Ils peuvent en outre comporter un dispositif de réglage permettant de moduler la distance entre le bac de réception et l'axe d'enroulement.

La présente description couvre en particulier le système d'aiguillage et d'indexation d'un volet roulant dont les lames sont identiques et dépourvues de dispositif d'aiguillage. Le système d'indexation comporte au moins une pièce mobile en rotation et au moins un élément d'aiguillage tels que définis ici.

Cette solution présente notamment l'avantage par rapport à l'art antérieur d'une fiabilité accrue et d'un coût d'entretien avantageux. D'autres avantages apparaitront au cours de la description ci-après.

Le volet roulant désigne ici tout dispositif d'occultation d'ouverture de bâtiment comportant un axe d'enroulement et des lames liées entre elles et articulées entraînées par l'axe d'enroulement et stockées à plat dans un bac de réception. Le volet roulant selon la présente invention exclut les dispositif exempts de bac de réception et où les lames sont intégralement enroulées autour de l'axe d'enroulement, de manière concentrique.

### Brève description des figures

Des exemples de mise en oeuvre de l'invention sont indiqués dans la description illustrée par les figures suivantes :
• Figure 1 : Vue schématique en perspective d'un volet roulant selon un exemple de la présente invention, sans les lames,
• Figure 2: Vue schématique latérale d'un volet roulant selon un exemple de la présente invention, sans l'élément d'aiguillage,
• Figure 3 : Vue de face de la pièce mobile selon un exemple de la présente invention,
• Figure 4: Vue schématique en perspective de l'élément d'aiguillage selon un exemple de la présente invention,
• Figure 5: représentation schématique de la pièce mobile en coopération avec l'élément d'aiguillage.
Figure 6: Vue schématique latérale d'un volet roulant selon un exemple de la présente invention, sans la pièce mobile,

### Exemple(s) de mode de réalisation de l'invention

Un exemple de volet roulant 1 selon la présente invention est schématiquement présenté à la figure 1. Un tel volet roulant 1 comporte un axe d'enroulement 10, lequel est généralement disposé transversalement à l'ouverture du bâtiment correspondante, et en position haute. L'axe d'enroulement 10 est pourvu ou connecté à chacune de ses extrémités à un dispositif de maintien 40, fixe et permettant la rotation de l'axe d'enroulement 10 selon l'axe A. Le dispositif de maintien 40 peut être par exemple fixé à la paroi du bâtiment, dans l'encadrement de l'ouverture, ou encastré dans la paroi du bâtiment, ou intégré dans un ensemble lui-même fixé à la paroi du bâtiment. Le volet roulant 1 peut en outre comporter un montant 30, disposé sur chacun des flancs de l'ouverture du bâtiment. Les montants peuvent servir de guides pour le parcours vertical des lames (non représentées) devant l'ouverture du bâtiment. Le dispositif de maintien **40** et les montant **30** peuvent être associés de sorte à former un ensemble. Par exemple, le dispositif de maintien **40** peut être pourvu d'élément de connexion mécanique **41a**, **41b**, permettant de le solidariser avec le montant 30 correspondant. A cet effet, les montants **30** peuvent comporter des logements adaptés à recevoir de tels éléments de connexion **41a**, **41b**. Le volet **1** comporte en outre un bac de réception **20** des lames, qui y sont entreposées à plat, de préférence deux à deux, lors de l'ouverture du volet **1.** Les lames sont entraînées par l'axe d'enroulement **10,** puis guidées dans le bac de réception **20.** Le bac de réception **20** est donc disposé transversalement à l'ouverture du bâtiment, soit parallèlement à l'axe d'enroulement **10** et en position légèrement inférieure, de sorte à recueillir les lames. Le bac de réception **20** peut être fixé ou intégré aux montants **30.** Il peut en outre ou alternativement être fixé à la paroi du bâtiment.

L'axe d'enroulement **10** peut prendre toute géométrie adaptée à l'entrainement des lames du volet. Il peut être par exemple de section circulaire, ou bien avoir une section angulaire polygonale, telle que carrée ou triangulaire. La longueur des différentes faces, le cas échéant, peut être adaptée à la largeur des lames pour un entrainement optimal. Alternativement ou en plus, l'axe d'entrainement 10 peut comporter un ou plusieurs éléments en relief 11, tels que des rainures longitudinales ou des lèvres en surplomb adaptées à l'entrainement des lames. L'axe d'entrainement **10** comporte à chacune de ses extrémités un embout **12** permettant sa rotation dans le dispositif de maintien **40.** L'embout est de préférence de forme globalement cylindrique et peut être tenu par des paliers (non représentés).

Chacun des embouts **12** du volet roulant **1** comportent au moins un élément de connexion mécanique permettant d'entrainer en rotation une pièce mobile **50** disposée aux extrémités de l'axe d'entrainement **10.** La figure 2 montre une vue latérale d'un exemple de volet roulant 1 selon la présente description. La pièce mobile 50 comporte un évidement central 51 adapté à la géométrie de l'embout 12 de l'axe d'entrainement 10. Selon un mode de réalisation, l'élément de connexion mécanique de l'embout 12 est un ou plusieurs ergots adaptés à s'engrener dans une ou plusieurs rainures 53 aménagées dans l'évidement central 51 de la pièce mobile 50. Une disposition inverse peut être envisagée, où l'évidement central 51 de la pièce mobile **50** est pourvu d'un ou plusieurs ergots et où l'embout **12** de l'axe d'entrainement **10** comporte les rainures adaptées à coopérer avec les ergots, de sorte à entrainer la pièce mobile **50** en rotation lors de la rotation de l'axe d'enroulement **10.** L'ensemble ergots/rainures peut être disposé de manière régulière de sorte à former un pignon et une couronne adaptés à s'engrener chacun l'un à l'autre. De préférence, l'élément de connexion mécanique de l'embout **12** est irrégulier, de sorte à constituer un détrompeur. En d'autres termes, le ou les ergots sont disposés de sorte à n'autoriser qu'une seule position relative de l'axe d'enroulement **10** et de la pièce mobile **50.** Le terme irrégulier s'entend ici comme non symétrique. Leur irrégularité peut concerner la largeur, la position, la profondeur et tout autre paramètre des éléments impliqués dans la connexion mécanique.

La pièce mobile **50** s'entend comme une pièce mobile en rotation selon l'axe de rotation A de l'axe d'enroulement **10.** Elle ne possède de préférence aucun autre degré de liberté. Elle est en outre solidaire de l'axe d'entrainement **10** de telle manière que les positions angulaires relatives de la pièce mobile **50** et de l'axe d'enroulement **10** restent identiques lors de l'enroulement du volet roulant 1.

La pièce mobile **50** a une forme globalement plane, dans un plan perpendiculaire à l'axe de rotation A de l'axe d'enroulement **10.** La figure 3 montre un exemple détaillé de la pièce mobile **50.** Elle se caractérise par la présence d'une gorge **55** globalement circulaire disposée sur l'une des faces de la pièce mobile **50.** La gorge 55 est de préférence en position périphérique de la pièce mobile **50.** Elle n'a cependant pas nécessairement la même géométrie que la périphérie **54** de la pièce mobile **50.** La gorge **55** comporte une première portion en arc de cercle **59a** et une seconde portion en arc de cercle **59b** de diamètres différents. En particulier le diamètre de la première portion **59a** peut être inférieur à celui de la seconde portion **59b,** ou inversement. Cela se matérialise par la présence d'un premier décrochement **55a** et d'un second décrochement **55b,** assurant la continuité de la gorge **55** sur la face de la pièce mobile 50. De préférence, la premier décrochement **55a** et le second décrochement **55b** sont diamétralement opposés, de sorte que la première portion en arc de cercle **59a** occupe approximativement la moitié de la périphérie **54** de la pièce mobile **50** et la seconde portion en arc de cercle **59b** en occupe l'autre moitié.

La gorge **55** est destinée à recevoir l'ergot **64** d'un élément d'aiguillage **60** (figure 4). Elle est donc de forme régulière adaptée à laisser glisser un tel ergot **64** lors de sa rotation. La forme régulière signifie en particulier que la largeur et la profondeurs sont constantes tout au long de la gorge.

La pièce mobile **50** peut être pleine, de sorte à former un disque, tel que présenté à la figure 2. Alternativement, elle peut être ajourée sur une ou plusieurs portions et comporter ainsi un ensemble de rayons **58** et d'évidements **57.** La pièce mobile **50** comporte dans tous les cas une portion circulaire **52** cernant l'évidement central **51** et comportant les élément de connexion **53** nécessaires à sa coopération avec l'embout **12** de l'axe d'enroulement **10.**

L'élément d'aiguillage **60** est représenté en détails à la figure 4. Il comporte en particulier un point de fixation **62** adapté à le maintenir sur une support fixe. En l'occurrence le support fixe peut être la pièce de maintien **40.** L'important est que le point de fixation **62** permette la rotation de l'élément d'aiguillage **60,** au moins sur une certaine amplitude angulaire. L'amplitude angulaire peut être comprise entre environ 2° et 40°, ou entre 5° et 30° ou rester de l'ordre de 8° à 20°. L'amplitude angulaire de l'élément d'aiguillage **60** correspond à la course nécessaire pour aiguiller les lames du volet roulant **1,** comme décrit ci-après. Selon une mode réalisation, le point de fixation **62** de l'élément d'aiguillage peut être un orifice dans lequel peut s'insérer un axe **45** (figure 6) solidaire d'un support fixe. Alternativement, le point de fixation **62** peut être un axe pouvant s'insérer dans un orifice adapté d'un support fixe. D'autres arrangements équivalents peuvent bien entendus être envisagés. Il est entendu qu'il s'agit d'un point de fixation rotatif.

L'élément d'aiguillage **60** comporte un ergot **64** destiné à coopérer avec la gorge **55** de la pièce mobile **50.** A cette fin il est de longueur adéquate, adaptée à la profondeur de la gorge **55,** et d'épaisseur adaptée à son glissement dans la gorge **55.** L'ergot **64** est de préférence disposé à proximité de la partie terminale de l'élément d'aiguillage **60** et à distance de son point de fixation **62.** En fonction du débattement désiré de l'élément d'aiguillage, d'autres dispositions relative du point de fixation **62** et de l'ergot **64** peuvent être envisagées. L'ergot **64** est disposé parallèlement à l'axe de rotation de l'élément d'aiguillage autour de son point de fixation **62.** En outre, l'ergot **64** et l'axe de rotation de l'élément d'aiguillage **60** sont tous deux parallèles à l'axe de rotation A de l'axe d'enroulement **10.** La partie terminale de l'élément d'aiguillage **60** comporte une aiguille **61** adaptée à l'aiguillage des lames. De préférence, la partie terminale fait d'office d'aiguille **61.** Elle est alors profilée de sorte à orienter les lames du volet roulant **1** vers l'un ou l'autres des premier **63a** et second **63b** des chants de l'élément d'aiguillage **60.** Les premier et second chants **63a, 63b** de l'élément d'aiguillage **60** sont profilés de sorte à guider au mieux les lames. Le premier chant **63a** et le second chant **63b** peuvent indépendamment l'un de l'autre prendre une forme rectiligne ou arrondie, qui soit concave ou convexe, ou sinueuse. Les chants de l'élément d'aiguillage **60** peuvent par exemple prendre globalement la forme d'une goutte d'eau dont la pointe forme l'aiguille **61.** D'autres formes adaptées au guidage des lames peuvent être envisagées.

La figure 5 schématise la coopération de la pièce mobile **50** et de l'élément d'aiguillage **60.** Los de la rotation de la pièce mobile **50,** entraînée par l'axe d'enroulement **10,** la gorge **55** entraine l'ergot **64** de l'élément d'aiguillage **60.** Le passage de l'ergot **64** de la première portion en arc de cercle **59a** à la second portion en arc de cercle **59b,** au niveau du premier décrochement **55a** par exemple, fait pivoter l'élément d'aiguillage **60** autour de son point de fixation **62** à une première position angulaire. L'élément d'aiguillage **60** se maintient à cette première position angulaire lors de la rotation de la pièce mobile **50** jusqu'au passage du second décrochement **55b,** faisant passer l'ergot **64** depuis la seconde portion en arc de cercle **59b** vers la première portion en arc de cercle **59a.** L'élément d'aiguillage **60** prend alors une seconde position angulaire. Il est noté que le débattement angulaire de l'élément d'aiguillage **60** dépend de la différence de diamètre entre les première **59a** et seconde **59b** portion en arc de cercle. Il est également noté que l'élément d'aiguillage **60** pivote à chaque demi-tour de la pièce mobile **50,** considérant que les premier **55a** et second **55b** décrochements sont diamétralement opposés. Il est entendu que le pivotement de l'élément d'aiguillage **60** coïncide avec le passage des lames à guider soit vers son premier chant **63a,** soit vers son second chant **63b.** En particulier, l'aiguille **61** est suffisamment effilée pour s'insérer dans le jeu naturel qui sépare deux lames contigües et ainsi dévier leur course vers l'un ou l'autre des canaux d'aiguillage. Selon un mode de réalisation, l'aiguille **61** s'inscrit totalement dans le plan de l'élément d'aiguillage **60.** L'extrémité des lames glissent ainsi alternativement sur les premier **63a** et second **63b** chants de l'élément d'aiguillage **60.** Selon une variante, l'aiguille **61** est plus large que l'épaisseur de l'élément d'aiguillage **60** ou est déportée au-delà de son plan de sorte que seule l'extrémité de l'aiguille **61** s'immisce entre les lames du volet pour les faire dévier. Les dimensions de l'élément d'aiguillage **60** sont bien entendu adaptées à l'écartement des lames de sorte à pouvoir les orienter efficacement.

La pièce mobile **50** et l'élément d'aiguillage **60** peuvent être l'un et l'autre exclusivement faits en matière plastique, tel qu'un plastique dur. En particulier, la gorge **55** et l'ergot **64** sont suffisamment rigides pour dévier le parcours des lames. Les polymères utilisés peuvent néanmoins être sélectionnés de sorte à conserver une souplesse suffisante pour amortir par déformation les éventuelles pressions mécaniques et éviter ainsi de se casser. La pièce mobile **50** et l'élément d'aiguillage **60** peuvent alternativement être l'un et l'autre exclusivement faits en métal, en particulier un métal inoxydable. L'un ou l'autre de la pièce mobile **50** et de l'élément d'aiguillage **60** peuvent être constitués de plusieurs matériaux différents, comprenant notamment différents matières plastique de dureté différente. Par exemple, la partie centrale **52** de la pièce mobile **50,** comprenant les éléments de connexion **53** peut être constituée d'un plastique dur ou de métal pour éviter toute déformation. La gorge **55** peut en contrepartie rester plus souple. L'élément d'aiguillage 60 peut être quant à lui constitué en tout ou partie d'un matériau souple permettant d'amortir le contact avec les lames.

Selon un mode de réalisation, l'élément d'aiguillage **60** comporte une lèvre **65** qui borde le premier **63a** et le second **63b** chants, la lèvre **65** s'inscrivant dans le prolongement de l'aiguille **61** (figure 4). La lèvre 65 présente l'avantage de former une butée limitant ou interdisant les éventuels mouvements transversaux des lames du volet roulant 1. L'extrémité des lames viennent ainsi en appui sur les premier **63a** et second **63b** chants de l'élément d'aiguillage **60** et en butée contre la lèvre **65** qui borde les chants **63a** et **63b.** L'un ou l'autre de la lèvre 65 ou des chants **63a, 63b** peuvent être fait en matière plastique dur ou bien plus souple et permettant d'amortir le contact avec les lames.

La pièce mobile **50,** et en particulier sa gorge **55,** sont dimensionnées de sorte à faire pivoter l'élément d'aiguillage **60** à chaque seconde lame de sorte à orienter les lames par paire dans le bac de réception **20.** En d'autres termes, la longueur des première **59a** et seconde **59b** portions en arc de cercle correspond chacune à la largeur de deux lames contigües. Il en résulte que l'aiguillage des lames est indépendant du passage des lames sur l'élément d'aiguillage **60,** qui est activement déplacé par la rotation de l'axe d'enroulement **10.** Il en résulte en outre que l'élément d'aiguillage **60** est indexé sur la position angulaire de l'axe d'enroulement **10** et de la pièce mobile **50.** La pièce mobile **50** fait office de came permettant de faire pivoter activement l'élément d'aiguillage **60** depuis une première position vers une seconde position et inversement. L'aiguillage des lame est ainsi effectué sans pièces ressort. En outre des lames standard, exemptes de dispositifs d'activation de l'élément d'aiguillage, peuvent être utilisées.

La figure 6 montre une vue de profile, schématisée, de l'élément d'aiguillage 60 au sein du volet roulant 1. La pièce mobile 50 n'est ici pas représentée. Le pivotement de l'élément d'aiguillage 60 depuis sa première position vers sa seconde position, et inversement, permet d'orienter le l'extrémité des lames du volet roulant 1 dans un premier canal 44a ou dans un second canal 44b. Les premier 44a et second 44b canaux correspondent par exemple à des rainures ménagées dans la pièce de maintien 40. Les montants **30** peuvent comporter chacun un premier moyen de guidage **34a** et un second moyen de guidage **34b,** dans la continuité des premier **44a** et second **44b** canaux de sorte à guider les lames dans le bac de réception à leur position adéquate. Les moyens de guidage **34a, 34b** peuvent prendre la forme de rainures dans le montant **30** dans lesquelles l'extrémité des lames peut glisser. Les moyens de guidage **34a, 34b** peuvent s'étendre sur toute la longueur du montant **30** correspondant. De préférence, les moyens de guidage **34a, 34b** s'étendent sur une distance limitée de sorte à libérer l'extrémité des lames lorsqu'elles sont à proximité du bac de réception **20.** Elles peuvent ainsi librement s'empiler horizontalement. La distance séparant les moyens de guidage **34a, 34b** correspond approximativement à la largeur du bac de réception de sorte à guider les paires de lames alternativement proche des deux bords opposés du bac de réception **20.**

La pièce de maintien **40** peut ainsi faire office de guide pour les lames du volet roulant **1.** Elle peut comporter une ouverture **42,** permettant de guider les lames dans un canal frontal **43** autour de l'axe d'enroulement **10,** lequel fait pivoter l'élément d'aiguillage 60 par l'intermédiaire de la pièce mobile **50,** et aiguille les lames vers l'un ou l'autre des premier **44a** et second **44b** canaux. Le canal **43,** en position frontal du volet roulant **1,** se divise en position arrière en premier **44a** et second **44b** canaux. L'aiguille **61** vient alternativement en butée, ou à proximité de la paroi interne du canal **43** de sorte à fermer le passage de l'un ou de l'autre des premier **44a** et second **44b** canaux.

Le volet roulant **1** selon la présente invention est donc adapté aux lames standard, toutes identiques et dépourvues de tout dispositif d'aiguillage. En fonction de la longueur du volet roulant **1,** c'est-à-dire du nombre de ses lames, l'espace disponible dans le bac de réception **20** peut être modulée. Selon un mode de réalisation particulier, le bac de réception **20** est fixé entre les deux montants **30** opposés. Les montants **30** peuvent être chacun connectés aux dispositifs de maintien **40** correspondant par les éléments de connexion **41a, 41b** appropriés (figure 1). Un dispositif de réglage **70** adapté à moduler la distance entre le dispositif de maintien **40** et le montant **30** correspondant peut être prévu. De la sorte, le bac de réception **20** peut être éloigné ou rapproché de l'axe d'enroulement **10** en fonction du volume des lames une fois qu'elles sont empilées dans le bac de réception. Le dispositif de réglage **70** peut par exemple comporter une réglette crantées, disposée sur le dispositif de maintien **40** et coopérant avec un système de crans d'arrêt disposé en vis-à-vis sur le montant **30** correspondant. D'autres dispositifs équivalents peuvent être envisagés.

L'ensemble formé par la pièce mobile en rotation **50** et l'élément d'aiguillage **60** constitue un système d'indexation de la position des lames du volet roulant dans le bac de réception **20** en fonction de la position angulaire de l'axe d'enroulement **10.** L'ensemble formé par la pièce mobile en rotation **50** et l'élément d'aiguillage **60** constitue un dispositif de synchronisation de la déviation des lames avec la position angulaire de l'axe d'enroulement.

### Numéros de référence employés sur les figures

- 1: Volet roulant
- 10: Axe d'enroulement
- 11: rainure
- 12: Embout
- 20: Bac de réception
- 30: Montant
- 34a, 34b: Glissières guides
- 40: Pièce de maintien
- 41a, 41b: Eléments de connexion
- 42: Ouverture
- 43: Canal frontal
- 44a, 44b: Premier et second canaux
- 50: Pièce mobile
- 51: Evidement central
- 60: Elément d'aiguillage
- 61: Aiguille
- 62: Point de fixation
- 63a, 63b: Chants
- 64: Ergot
- 65: Lèvre de butée

## Revendications

1. Volet roulant (1) comprenant un axe d'enroulement (10) pourvu d'un embout (12) à chacune de ses extrémités, un dispositif de maintien (40) de chacun des embouts (12) permettant le maintien et la rotation dudit axe d'enroulement selon un axe de rotation (A), et un bac de réception (20) adapté à accueillir les lames du volet roulant (1), comportant en outre un élément d'aiguillage (60) fixé sur chacun desdits dispositifs de maintien (40) de sorte à pouvoir pivoter, **caractérisé en ce qu'**il comporte en outre une pièce mobile en rotation (50) à chaque extrémité de l'axe d'enroulement et solidaire dudit axe d'enroulement (10) et coopérant avec ledit élément d'aiguillage (60) de sorte à le faire pivoter alternativement d'une première position à une seconde position en fonction des positions angulaires de la pièce mobile (50).

2. Volet roulant selon la revendication 1, ladite pièce mobile (50) comprenant une gorge (55) continue et globalement circulaire, comprenant une première portion en arc de cercle (59a) ayant un premier diamètre et une seconde portion en arc de cercle (59b) ayant un second diamètre, lesdits premier et second diamètres étant différents l'un de l'autre.

3. Volet roulant selon l'une des revendications 1 et 2, ledit élément d'aiguillage (60) comprenant une aiguille (61) en position terminale adaptée à l'aiguillage des lames du volet, un ergot (64) adapté à coopérer avec la gorge (55) de la pièce mobile (50) et un point de fixation (62) rotatif, permettant le pivotement dudit élément d'aiguillage par rapport au dispositif de maintien (40), ladite aiguille (61) se prolongeant de part et d'autre de l'élément d'aiguillage en un premier chant (63a) et en un second chant (63b) adaptés à guider l'extrémité des lames.

4. Volet roulant selon l'une des revendications 1 à 3, ladite gorge (55) desdites pièces mobiles (50) comprenant un premier décrochement (55a) et un second décrochement (55b) assurant la continuité entre les première (59a) et seconde (59b) portions en arc de cercle et permettant le passage de l'élément d'aiguillage (60) de l'une à l'autre de ses première et seconde positions.

5. Volet roulant selon la revendication 4, lesdits un premier décrochement (55a) et un second décrochement (55b) étant sensiblement diamétralement opposés par rapport à l'axe de rotation (A) de la pièce mobile (50).

6. Volet roulant selon l'une des revendications 4 et 5, dans lequel lesdites pièces mobiles en rotation (50) à chaque extrémité de l'axe d'enroulement (10) sont dimensionnées de sorte que la longueur des première (59a) et seconde (59b) portions en arc de cercle correspond chacune à la largeur de deux lames contigües.

7. Volet roulant selon l'une des revendications 1 à 6, lesdites pièces mobiles en rotation (50) comprenant un évidement central (51) cerné d'une portion circulaire (52) comportant un ou plusieurs éléments de connexion (53) avec l'embout (12) de l'axe d'enroulement (10).

8. Volet roulant selon la revendication 7, ledit un ou plusieurs éléments de connexion (53) désignant une rainure ou un ergot ou une combinaison de rainures et d'ergots, et où la géométrie de l'embout (12) est complémentaire de celle des un ou plusieurs éléments de connexion (53), et où ledit un ou plusieurs éléments de connexion sont disposés de manière non symétrique de sorte à n'autoriser qu'une seule position relative de l'axe d'enroulement (10) et de la pièce mobile (50).

9. Volet roulant selon l'une des revendications 1 à 8, lesdits dispositifs de maintien (40) comprenant chacun un canal frontal (43) adapté pour guider les lames autour de l'axe d'enroulement (10) depuis une ouverture (42) vers une position d'aiguillage opposée à l'ouverture (42) par rapport à l'axe d'enroulement (10), où ledit canal frontal se divise en un premier canal d'aiguillage (44a) et un second canal d'aiguillage (44b) et où l'élément d'aiguillage (60) obture l'un des premier (44a) et second (44b) canaux d'aiguillage dans une première position et l'autre des premier (44a) et second (44b) canaux d'aiguillage dans une seconde position.

10. Volet roulant selon l'une des revendications 1 à 9, comprenant en outre des lames connectées les unes aux autres par leurs bords longitudinaux, lesdites lames étant toutes identiques et dépourvues de dispositifs d'aiguillage.

11. Volet roulant selon l'une des revendications 1 à 11, lesdits dispositifs de maintien (40) comprenant en outre un ou plusieurs éléments de connexion (41a, 41b) pouvant coopérer avec des montants latéraux (30) et ledit bac de réception (20) étant fixé entre deux montants latéraux opposés.

12. Volet roulant selon la revendication 11, lesdits montants latéraux (30) comportant un premier moyen de guidage (31a) dans la continuité du premier canal d'aiguillage (44a) et un second moyen de guidage (31b) dans la continuité du second canal d'aiguillage (44b).

13. Volet roulant selon l'une des revendications 1 à 13, lesdits dispositifs de maintien (40) comprenant en outre un dispositif de réglage (70) permettant de moduler la distance entre le bac de réception et l'axe d'enroulement (10).

14. Volet roulant selon l'une des revendications 1 à 13, dans lequel ledit élément d'aiguillage (60) comporte une lèvre de butée (65) bordant ses chants.

15. Système d'aiguillage et d'indexation d'un volet roulant comportant un axe d'enroulement (10) et des lames identiques et dépourvues de dispositif d'aiguillage, ledit système d'aiguillage comprenant au moins une pièce mobile en rotation (50), comprenant une gorge (55) globalement circulaire s'étendant sur une première portion en arc de cercle (59a) et une second portion en arc de cercle (59b) de diamètres différents et au moins un élément d'aiguillage (60) comprenant un ergot (64) coopérant avec ladite gorge (55), ledit élément d'aiguillage étant fixé de manière à pivoter entre une première position et une seconde position en fonction des positions angulaires de ladite pièce mobile (50) et une aiguille adaptée à orienter les lames.
